# FASCICULE DE BREVET EUROPEEN

(11) **EP 2 504 117 B1**
(45) Date de publication et mention de la délivrance du brevet: **22.08.2018**
(21) Numéro de dépôt: 10790458.3
(22) Date de dépôt: 15.11.2010
(51) Int. Cl.: B21F 15/06, B21J 5/02, B21K 1/68, B21K 21/08, E04C 5/16

(54) **PROCEDE DE FABRICATION D'UN DISPOSITIF DE LIAISON D'ARMARTURES**
VERFAHREN ZUR HERSTELLUNG EINER VORRICHTUNG ZUM VERBINDEN VON ARMIERUNGEN
MANUFACTURING METHOD OF A REINFORCEMENT-LINKING DEVICE

(30) Priorité: 26.11.2009 FR 0905677
(43) Date de publication de la demande: 03.10.2012
(73) Titulaire: Thirion, Edgar Henri Gérard Albert, 13140 Miramas (FR)
(72) Inventeur: Thirion, Edgar Henri Gérard Albert, 13140 Miramas (FR)
(74) Mandataire: Marchand, André
(86) Numéro de dépôt international: PCT/FR2010/000759
(87) Numéro de publication internationale: WO 2011/064466

(56) Documents cités:
- EP-A1- 0 728 880
- EP-A1- 1 491 699
- EP-A2- 0 947 642
- DE-A1- 10 013 581
- US-A- 5 664 902
- US-A1- 2003 198 513

## Description

### DOMAINE TECHNIQUE

La présente invention est relative à un dispositif de liaison d'armatures, à un procédé de fabrication de tels dispositifs de liaison d'armatures, et aux ensembles d'armatures réalisés avec ces dispositifs.

Le domaine technique de l'invention est celui de la fabrication d'armatures en acier pour béton armé.

### ETAT DE LA TECHNIQUE

L'invention s'applique notamment aux dispositifs de liaison bout à bout de deux barres d'armature en acier dont les extrémités sont filetées, qui comportent un manchon taraudé qui est vissé sur les extrémités filetées des barres d'armature à rabouter.

L'invention permet d'obtenir un tel manchon dont la surface externe comporte des aspérités renforçant l'adhérence du béton - dans lequel le manchon est destiné à être noyé - sur le manchon.

Il est généralement important d'obtenir une bonne cohésion du béton et des ensembles d'armatures noyés dans le béton, lors de la réalisation d'ouvrages en béton armé tels que des bâtiments ou des ouvrages d'art, afin d'assurer la solidité de ces ouvrages.

Cette cohésion résulte notamment de l'adhérence du béton sur les armatures. Cette nécessité est renforcée pour les ouvrages devant résister à des sollicitations dynamiques importantes, telles que des chocs ou vibrations, pendant toute la durée de vie de l'ouvrage.

Il a été proposé, dans le brevet EP728880, qui est considéré comme l'état de la technique le plus proche, de fabriquer de tels manchons de raboutage à partir d'armatures dites « à haute adhérence ».

De telles barres d'armatures font l'objet de diverses prescriptions et normes telles que les normes NF-A-36-016-1 et EN10080, qui définissent notamment des alliages - ou nuances - d'acier utilisables pour la fabrication de ces armatures, des caractéristiques mécaniques de ces aciers, et des caractéristiques géométriques des armatures.

Les barres - ou armatures - de ce type présentent des aspérités sur leur surface externe, qui peuvent être saillantes et qualifiées de « verrous », ou au contraire en creux et alors qualifiées d' « empreintes ».

La fabrication de manchons de raboutage de barres d'armature à partir de ce type d'armature, par tronçonnage et forage d'une barre pleine, comme proposé dans le brevet EP728880, présente des inconvénients.

En effet, l'utilisation de barres conforme à ces normes pour la fabrication de manchons de liaison ne permet pas de choisir la nuance d'acier, le diamètre de barre, et la géométrie des aspérités, qui sont nécessaires pour obtenir des manchons de liaison optimisés en fonction des contraintes propres à chaque utilisation de ces manchons dans un ouvrage à construire.

Un autre inconvénient résulte du fait que ces armatures ne présentent généralement pas des caractéristiques mécaniques uniformes dans leur section, en raison notamment de leur procédé de fabrication par laminage.

Il peut en résulter que les caractéristiques mécaniques d'un manchon réalisé à partir d'une telle armature ne soient pas adaptées aux caractéristiques des deux armatures qu'il sert à relier, ce qui ne permet pas d'obtenir une liaison optimisée.

Il a également été proposé, dans le brevet US7032286, de fabriquer de tels manchons par un procédé comportant successivement un traitement thermique d'une ébauche, le forgeage de l'ébauche pour former une première cavité borgne, un second traitement thermique, puis la réalisation d'une seconde cavité borgne par forgeage.

Le manchon ainsi obtenu, qui comporte une cloison séparant les deux cavités, est ensuite rétreint sur les extrémités de deux barres d'armature à assembler, ce rétreint provoquant la formation de nervures sur la face externe du manchon.

Un inconvénient de ce procédé est que la cloison rend difficile l'obtention d'un rétreint uniforme sur la longueur du manchon, et que la rigidité de la liaison formée par rétreint entre le manchon et les barres est difficilement maîtrisable, notamment lorsque le rétreint est réalisé avec un outil portatif. En outre, la suppression de cette cloison nécessiterait une opération supplémentaire.

Au surplus, le rétreint de la paroi du manchon ne permet pas de maîtriser parfaitement la position et la profondeur des nervures externes destinées à « verrouiller » le manchon au béton qui l'entoure.

### EXPOSÉ DE L'INVENTION

Selon l'invention, il est proposé un procédé de fabrication d'un manchon - respectivement d'un écrou - de raboutage d'armatures en acier pour un ouvrage en béton armé, qui comporte les opérations suivantes :
- former des aspérités sur la surface externe d'une ébauche en acier, qui est généralement pleine, par forgeage,
- former une cavité cylindrique traversant l'ébauche forgée, et
- tarauder la cavité cylindrique.

Ceci permet d'obtenir un manchon fileté intérieurement - respectivement un écrou - dont la résistance aux efforts mécaniques et l'adhérence au béton sont améliorées.

En particulier, les coupleurs/manchons forgés présentent une résistance accrue à la fatigue et à la rupture, avec un fibrage de l'acier conservé lors du processus de mise en forme.

Le forgeage peut également permettre d'éliminer certains points de fragilité comme des fissures ou criques présentes dans l'acier utilisé pour la fabrication des coupleurs.

Selon des modes de réalisation de l'invention :
- la formation de la cavité cylindrique dans l'ébauche d'un manchon peut être obtenue par un forage longitudinal de l'ébauche forgée;
- la formation de la cavité cylindrique dans l'ébauche d'un écrou peut être obtenue, en partie au moins, par forgeage, simultanément ou consécutivement à la formation - par forgeage - d'une portion évasée de l'écrou et/ou d'empreintes en creux sur cette portion évasée;

- l'ébauche peut être chauffée jusqu'à atteindre une température qui est au moins égale à 400 °C, en particulier une température située dans une plage allant de 400 °C à 1000 °C ;
- alternativement, l'opération de forgeage peut être réalisée à froid ;
- l'opération de forgeage d'un manchon et/ou d'un écrou peut être réalisée en plusieurs étapes, en utilisant un jeu de matrices spécifique à chaque étape, i.e. en utilisant plusieurs jeux distincts de matrices ;
- on peut marquer la surface externe du manchon/écrou, par enlèvement de matière ou par forgeage, de façon à former - en creux ou en relief - des signes permettant d'identifier des caractéristiques du manchon/écrou telles que des caractéristiques de l'acier le constituant, et/ou des caractéristiques d'identification du fabricant du manchon/écrou ; cette opération de marquage peut être réalisée sensiblement simultanément aux opérations de forgeage et de formation des aspérités ;
- le marquage de la surface externe du manchon ou de l'écrou peut également comporter une opération de dépôt de matière sur cette surface ;
- on peut fabriquer les manchons à partir d'un acier présentant une limite d'élasticité située dans une plage allant de 200 méga Pascal (200 MPa) à 1000 MPa, en particulier un acier présentant une limite d'élasticité située dans une plage allant de 400 MPa à 600 MPa ;
- on peut fabriquer les manchons à partir d'un acier présentant un allongement sous charge maximale situé dans une plage allant de 1% environ à 10%, en particulier un acier présentant un allongement sous charge maximale situé dans une plage allant de 3% à 7%.

L'invention permet de réaliser simplement et avec une bonne répétitivité des manchons et des écrous dont les caractéristiques mécaniques et géométriques, en particulier la géométrie des aspérités en creux et en relief, sont optimisées par rapport aux contraintes d'utilisation des dispositifs de liaison d'armatures dont ils font partie.

On peut former, à la surface d'un manchon, un réseau d'aspérités de forme allongée et effilée à leurs deux extrémités, de dimensions identiques, qui sont régulièrement disposées/espacées sur la surface externe (sensiblement cylindrique) du manchon.

Les aspérités peuvent s'étendre le long de portions de cercles situés dans des plans perpendiculaires à l'axe longitudinal du manchon.

Les aspérités peuvent également s'étendre le long de portions d'hélices ayant pour axe l'axe longitudinal du manchon.

Les aspérités peuvent présenter une surface lisse s'étendant selon une calotte cylindrique ; cette calotte peut être délimitée par un contour en forme de losange, ou bien peut être délimitée par un contour curviligne, en partie au moins.

La plus grande dimension de ces aspérités est de préférence supérieure à un millimètre, par exemple de l'ordre d'un ou plusieurs centimètres, tandis que la profondeur (d'aspérités en creux) ou épaisseur (d'aspérités en relief) est de l'ordre d'un ou plusieurs millimètres.

On peut en outre former des (micro)aspérités de taille voisine de un millimètre, ou inférieure à cette valeur , par enlèvement de matière également, par déformation de la surface externe de l'ébauche, ou bien par dépôt de matière sur la surface externe du manchon et/ou de l'écrou.

Selon les caractéristiques recherchées pour le manchon et/ou l'écrou, les ébauches de ces pièces pourront être soumises en outre à des opérations de recuit, d'ébavurage, et/ou de grenaillage.

D'autres aspects, caractéristiques, et avantages de l'invention apparaissent dans la description suivante qui se réfère aux figures annexées et illustre, sans aucun caractère limitatif, des modes préférés de réalisation de l'invention.

### BREVE DESCRIPTION DES FIGURES

La figure 1 illustre en perspective un manchon selon un mode de réalisation.
La figure 2 illustre le manchon de la figure 1 en vue en coupe longitudinale.
La figure 3 illustre en perspective un manchon selon un autre mode de réalisation.
La figure 4 illustre le manchon de la figure 3 en vue en coupe longitudinale.
La figure 5 illustre en perspective un écrou susceptible de coopérer avec un manchon tel que ceux illustrés figures 1 à 4, pour former un dispositif de liaison tel que ceux illustrés figures 7 à 10, selon un mode de réalisation.
La figure 6 illustre l'écrou de la figure 5 en vue en coupe longitudinale.
Les figures 7 et 8 illustrent une portion d'un ensemble d'armatures selon un mode de réalisation, dans deux configurations : dans la configuration correspondant à la figure 7, deux écrous de blocage ont été vissés sur les extrémités filetées respectives de deux armatures, et un manchon a été vissé sur l'extrémité filetée d'une première des deux armatures ; dans la configuration correspondant à la figure 8, le manchon a été en outre vissé sur l'extrémité filetée de la seconde armature.
Les figures 9 et 10 illustrent une portion d'un ensemble d'armatures selon un autre mode de réalisation, dans deux configurations respectivement similaires à celles des figures 7 et 8.
Les figures 11 et 12 illustrent schématiquement deux étapes d'un procédé de fabrication d'un manchon par forgeage, selon un mode de réalisation de l'invention.
Les figures 13 et 14 illustrent schématiquement deux étapes d'un procédé de fabrication d'un écrou par forgeage, selon un mode de réalisation de l'invention.

### DESCRIPTION DETAILLEE DE L'INVENTION

Sauf indication explicite ou implicite contraire, des éléments ou organes - structurellement ou fonctionnellement - identiques ou similaires, sont désignés par des repères identiques sur les différentes figures.

La réalisation d'une structure - telle qu'une cage - d'armature pour un ouvrage en béton armé peut nécessiter la liaison bout à bout de deux barres d'armature en acier.

A cet effet, les extrémités filetées 51, 52 respectives de deux barres 25, 26, qui sont placées en regard mutuel, peuvent être liées uniquement par un manchon taraudé, ou bien par un dispositif 50 de liaison incorporant, outre un manchon 20, 23 taraudé, un ou deux écrous 71 comme illustré figures 7 à 10.

Dans les configurations illustrées figures 7 et 8 la longueur de chaque partie filetée 51, 52 des barres 25, 26 est au moins égale à la somme de l'épaisseur d'un écrou 71 et de la demi longueur du manchon fileté 20, ces dimensions étant mesurées selon l'axe 49 longitudinal commun aux barres, écrous, et manchon.

La liaison mutuelle des barres 25, 26 est obtenue en vissant un écrou 71 puis un manchon 20 sur l'extrémité de la barre 25, en vissant un écrou 71 sur l'extrémité de la seconde barre 26 (cf. figure 7), puis en vissant la barre 26 dans la portion de la partie filetée du manchon 20 qui est restée libre, pour aboutir à la configuration de la figure 8.

Une liaison mutuelle rigide des barres, des écrous, et du manchon 20 est obtenue en serrant respectivement les deux écrous 71 contre les deux extrémités longitudinales du manchon 20.

Par comparaison avec les figures 7 et 8, la partie 51 filetée de la barre 25 illustrée figures 9 et 10 est plus longue de sorte que, comme illustré figure 9, un écrou 71 et la quasi-totalité du manchon 23 peuvent être engagés (vissés) sur cette partie 51.

Après qu'un écrou 71 ait été vissé sur l'extrémité 52 de la barre 26, les extrémités 51 et 52 étant placées en alignement mutuel - et sensiblement en contact mutuel, le manchon 23 peut être vissé sur l'extrémité 52, sans nécessiter une rotation relative des barres 25, 26, en dévissant partiellement le manchon de la barre 25.

On aboutit ensuite à la configuration illustrée figure 10 en serrant les deux écrous 71 contre le manchon 23.

Par référence aux figures 1 à 4 notamment, les manchons 20, 23 présentent une forme générale tubulaire, s'étendent selon un axe longitudinal 21, et sont traversés par un passage longitudinal pourvu d'un filetage cylindrique 22 résultant d'un taraudage.

La nature de l'alliage d'acier et le diamètre des ébauches utilisées pour fabriquer les manchons et écrous sont choisis en fonction des caractéristiques mécaniques et géométriques du dispositif de liaison à fabriquer. L'acier constituant le manchon peut présenter au moins une caractéristique mécanique distincte de celle de l'acier constituant les barres d'armature; en particulier, la ductilité de l'acier constituant le manchon peut être supérieure à celle de l'acier constituant les barres d'armatures.

Une ébauche tubulaire de manchon peut être obtenue par tronçonnage d'un tube ou bien par forgeage et forage, la longueur de l'ébauche étant déterminée en fonction de la longueur 24 (figure 2) souhaitée pour le manchon.

La longueur 24 du manchon peut être voisine du double du diamètre des barres à relier par le manchon.

Chacun des manchons 20, 23 et des écrous 71 comporte des aspérités 27 à 34, 39 à 41, 63 formées sur sa face externe respective.

Dans le mode de réalisation illustré figures 3, 4, 9, et 10, le corps du manchon 23 est pourvu d'une nervure centrale 39 qui s'étend le long d'une circonférence du corps, de part et d'autre d'un plan transversal médian dont la trace dans le plan de la figure 4 est repérée 48.

La nervure centrale 39 est ininterrompue, et bordée de part et d'autre d'empreintes 30, 31 qui s'étendent le long de portions d'hélices ayant pour axe l'axe longitudinal 21 du manchon, de sorte que la nervure centrale 39 présente une largeur - mesurée parallèlement à l'axe 21 - qui varie selon le point considéré de la circonférence du corps.

Le corps du manchon 23 est également pourvu de deux nervures 40, 41 ininterrompues d'extrémité qui s'étendent chacune le long d'une circonférence du corps à partir d'une des deux extrémités 75, 76 longitudinales du corps, et présentent également chacune une largeur variable (cf. figures 3 et 4).

Dans le mode de réalisation illustré figures 1, 2, 7, et 8, le corps du manchon 20 est muni, sur sa face externe sensiblement cylindrique, d'aspérités en relief - ou verrous - 27 à 29 qui s'étendent le long de portions de cercles situés dans des plans perpendiculaires à l'axe longitudinal 21 du manchon.

Ces verrous sont séparés deux à deux par des aspérités en creux qui s'étendent le long de portions d'hélices ayant pour axe l'axe longitudinal 21 du manchon, et dont la profondeur 45 est de l'ordre d'un ou plusieurs millimètres.

Il en résulte que les verrous présentent une forme de facette quadrilatère - en particulier en forme de losange - qui est incurvée selon le rayon de l'enveloppe cylindrique du corps.

Par référence aux figures 5 et 6 notamment, l'écrou 71 est essentiellement constitué d'une portion 61 annulaire et d'une portion 62 évasée qui s'étend à partir de la portion annulaire.

La portion 61 de l'écrou présente une face plane 81 arrangée pour venir en appui contre une face plane d'extrémité d'un manchon.

La portion 62 évasée, qui prolonge la portion annulaire 61 le long de l'axe longitudinal 82 de l'écrou, est pourvue de quatre empreintes 63 régulièrement espacées (de 90 degrés) à sa périphérie. La portion 62 est délimitée par une surface 73 tronconique - ou chanfrein - formant un angle 74 avec l'axe 82 (cf. figure 6).

Les empreintes 63 sont de forme sensiblement cylindrique, de dimensions identiques, s'étendent sensiblement parallèlement à l'axe 82 de l'écrou, et débouchent sur la seconde face 85 d'extrémité de l'écrou qui est parallèle à la première face 81 d'extrémité.

Les empreintes 63 facilitent l'adhésion du béton sur la face externe de l'écrou et peuvent être utilisées pour visser ou dévisser l'écrou à l'aide d'un outil comportant plusieurs ergots de forme complémentaire à celle des empreintes 63.

Pour la fabrication d'un manchon, on peut former les aspérités sur la surface externe d'une ébauche pleine, par forgeage en deux étapes.

Par référence à la figure 11, on utilise une paire de matrices 65 de forme sensiblement identique. Chaque matrice comporte une cavité délimitée par une surface 79 en forme générale de demi cylindre et dans laquelle sont creusées des rainures 67 dont la forme correspond à une partie de la forme d'une aspérité en relief à former sur l'ébauche de manchon.

Alternativement, la surface interne 79 des matrices peut comporter des nervures dont la forme correspond à une partie de la forme d'une aspérité en creux à former sur l'ébauche de manchon.

Les surfaces 79 des matrices 65 s'étendant parallèlement à l'axe longitudinal 59 de l'ébauche 55 préalablement chauffée, les matrices sont placées au contact de l'ébauche 55 par un mouvement selon les flèches 53, et sont mises en appui sur la surface externe 56 de l'ébauche afin que les aspérités 67 des matrices provoquent la formation d'aspérités sur l'ébauche 55, telles que celles repérées 28 figure 12.

Par référence à la figure 12, dans une seconde étape de forgeage, on utilise une seconde paire de matrices 66 similaires aux premières matrices 65 mais de forme sensiblement différente, que l'on presse selon les flèches 54 contre l'ébauche pré formée afin d'obtenir à la surface de l'ébauche des aspérités ayant la forme finale souhaitée.

On peut ensuite forer et tarauder l'ébauche ainsi obtenue pour obtenir le manchon.

Pour la fabrication d'un écrou, on peut former les aspérités sur la surface externe d'une ébauche pleine, ainsi qu'une partie au moins de la cavité centrale de l'écrou, par forgeage en une seule étape.

Par référence aux figures 13 et 14, on utilise une paire de matrices 68, 69. La matrice 69 comporte une cavité centrale 77 délimitée par une surface en forme générale de demi cylindre d'axe 89.

La seconde matrice 68 présente une forme sensiblement de révolution selon l'axe 89, et comporte une partie centrale 70a en relief dont la forme correspond à une partie au moins de la forme de la cavité centrale à former sur l'ébauche 57 d'écrou.

La matrice 68 comporte également une partie en creux s'étendant autour de la partie 70a, qui comporte une surface 70b inclinée pour former la surface 73 inclinée de l'écrou, et des saillies 70c sur la surface 70b pour former les empreintes 63 sur la surface 73 de l'écrou.

L'ébauche 57 préalablement chauffée est placée entre les matrices 68, 69 ou dans la cavité 77, et les matrices sont rapprochées (flèche 100 figure 13). L'appui de la matrice 68 sur la face supérieure 58 de l'ébauche 57 permet de former simultanément la portion évasée de l'écrou et une partie au moins de la cavité centrale de l'écrou.

## Revendications

1. Procédé de fabrication d'un manchon (20, 23) ou d'un écrou (71) de raboutage d'armatures en acier, comportant les opérations suivantes :
- former des aspérités (27 à 31, 39 à 41, 63) sur la surface externe (56, 58) d'une ébauche (55, 57) en acier, par forgeage,
- former une cavité cylindrique (46, 47) traversant l'ébauche forgée, et
- tarauder la cavité cylindrique.

2. Procédé selon la revendication 1 dans lequel la formation de la cavité cylindrique dans l'ébauche (55) d'un manchon est obtenue par forage.

3. Procédé selon la revendication 1 dans lequel la formation de la cavité cylindrique dans l'ébauche (57) d'un écrou est obtenue, en partie au moins, par forgeage.

4. Procédé selon l'une quelconque des revendications 1 à 3 dans lequel l'ébauche est chauffée jusqu'à atteindre une température qui est au moins égale à 400 °C, en particulier une température située dans une plage allant de 400 °C à 1000 °C.

5. Procédé selon l'une quelconque des revendications 1 à 4 dans lequel l'opération de forgeage est réalisée en plusieurs étapes, en utilisant un jeu de matrices (65, 66) spécifique à chaque étape.

6. Procédé selon l'une quelconque des revendications 1 à 5 dans lequel on marque la surface externe du manchon ou écrou, par forgeage, de façon à former des signes permettant d'identifier des caractéristiques du manchon ou écrou.

7. Procédé selon l'une quelconque des revendications 1 à 6, dans lequel on fabrique le manchon ou écrou à partir d'une ébauche d'acier présentant une limite d'élasticité située dans une plage allant de 200 méga Pascal (200 MPa) à 1000 MPa, et présentant un allongement sous charge maximale situé dans une plage allant de 1% à 10%.

8. Procédé selon l'une quelconque des revendications 1 à 7, dans lequel on forme, à la surface d'un manchon, des aspérités (27 à 31) qui s'étendent le long de portions de cercles situés dans des plans perpendiculaires à l'axe longitudinal (21) du manchon, ou le long de portions d'hélices ayant pour axe l'axe longitudinal (21) du manchon.

9. Procédé selon l'une quelconque des revendications 1 à 8, dans lequel la plus grande dimension des aspérités est supérieure à un millimètre, la profondeur (45) d'aspérités en creux étant de l'ordre d'un ou plusieurs millimètres.

10. Procédé selon l'une quelconque des revendications 1 à 9 dans lequel on forme, à la surface d'un manchon, une nervure centrale (39) ininterrompue qui s'étend le long d'une circonférence du corps du manchon.

11. Procédé selon la revendication 10 dans lequel la nervure centrale (39) est bordée de part et d'autre d'empreintes (30, 31) et présente une largeur variable.

12. Procédé selon la revendication 11 dans lequel les empreintes bordant la nervure centrale s'étendent le long de portions d'hélices ayant pour axe l'axe longitudinal du manchon.

13. Procédé selon l'une quelconque des revendications 1 à 12 dans lequel on forme, à chaque extrémité d'un manchon, une nervure (40, 41) ininterrompue qui s'étend le long d'une circonférence du corps du manchon et présent une largeur variable.

## Patentansprüche

1. Verfahren zur Herstellung einer Hülse (20, 23) oder einer Mutter (71) zum Anstücken von Stahlbewehrungen, folgende Schritte umfassend:
- Ausbilden von Unebenheiten (27 bis 31, 39 bis 41, 63) auf der Außenfläche (56, 58) eines Rohlings (55, 57) aus Stahl durch Schmieden,
- Ausbilden eines zylindrischen Hohlraumes (46, 47), der den geschmiedeten Rohling durchquert, und
- Gewinden des zylindrischen Hohlraumes.

2. Verfahren nach Patentanspruch 1, in dem die Ausbildung des zylindrischen Hohlraumes im Rohling (55) einer Hülse durch Bohren erfolgt.

3. Verfahren nach Patentanspruch 1, in dem die Ausbildung des zylindrischen Hohlraumes im Rohling (57) einer Mutter mindestens teilweise durch Schmieden erfolgt.

4. Verfahren nach irgendeinem der Patentansprüche 1 bis 3, in dem der Rohling auf eine Temperatur erhitzt wird, die mindestens 400°C beträgt, insbesondere auf eine Temperatur, die in einem Bereich liegt, der von 400°C bis 1000°C reicht.

5. Verfahren nach irgendeinem der Patentansprüche 1 bis 4, in dem das Schmieden in mehreren Schritten erfolgt, wobei jeweils ein dem Schritt spezifischer Matrizensatz (65, 66) verwendet wird.

6. Verfahren nach irgendeinem der Patentansprüche 1 bis 5, in dem die Außenfläche der Hülse oder Mutter durch Schmieden derart markiert wird, dass Zeichen geformt werden, die Merkmale der Hülse oder Mutter zu identifizieren erlauben.

7. Verfahren nach irgendeinem der Patentansprüche 1 bis 6, in dem die Hülse oder Mutter aus einem Rohling aus Stahl hergestellt wird, der eine Elastizitätsgrenze aufweist, die in einem Bereich von 200 Megapascal (200 MPa) bis 1000 MPa liegt, und der eine Dehnung unter maximaler Last aufweist, die in einem Bereich von 1 % bis 10% liegt.

8. Verfahren nach irgendeinem der Patentansprüche 1 bis 7, in dem an der Oberfläche einer Hülse Unebenheiten (27 bis 31) geformt werden, die sich an Kreisstücken entlang erstrecken, die in zur Längsachse (21) der Hülse senkrechten Ebenen liegen, oder an Stücken von Spiralen entlang, deren Achse die Längsachse (21) der Hülse ist.

9. Verfahren nach irgendeinem der Patentansprüche 1 bis 8, in dem die größte Abmessung der Unebenheiten größer ist, als ein Millimeter, wobei die Tiefe (45) von vertieften Unebenheiten in der Größenordnung eines oder mehrerer Millimeter liegt.

10. Verfahren nach irgendeinem der Patentansprüche 1 bis 9, in dem an der Oberfläche einer Hülse eine ununterbrochene Zentralrippe (39) geformt wird, die sich entlang einer Umfangslinie des Hülsenkörpers erstreckt.

11. Verfahren nach Patentanspruch 10, in dem die Zentralrippe (39) beiderseits von Eindrückungen (30, 31) eingefasst wird und veränderliche Breite hat.

12. Verfahren nach Patentanspruch 11, in dem die die Zentralrippe beiderseits einfassenden Eindrückungen an Stücken von Spiralen entlang verlaufen, deren Achse die Längsachse der Hülse ist.

13. Verfahren nach irgendeinem der Patentansprüche 1 bis 12, in dem an jedem Ende einer Hülse eine ununterbrochene Rippe (40, 41) geformt wird, die sich längs einer Umfangslinie des Hülsenkörpers erstreckt und veränderliche Breite hat.

## Claims

1. A method of fabricating a sleeve (20, 23) or a nut (71) for connecting steel reinforcing bars together end to end, the method comprising the following operations:
- forming irregularities (27 to 31, 39 to 41, 63) on the outside surface (56, 58) of a steel blank (55, 57) by forging;
- forming a cylindrical cavity (46, 47) passing through the forged blank; and
- tapping the cylindrical cavity.

2. A method according to claim 1, wherein the cylindrical cavity is formed in the blank (55) of a sleeve by drilling.

3. A method according to claim 1, wherein the cylindrical cavity is formed in the blank (57) of a nut, at least in part, by forging.

4. A method according to any one of claims 1 to 3, wherein the blank is heated to reach a temperature that is not less than 400°C, in particular a temperature situated in the range 400°C to 1000°C.

5. A method according to any one of claims 1 to 4, wherein the forging operation is performed in a plurality of steps, using a set of dies (65, 66) specific to each step.

6. A method according to any one of claims 1 to 5, wherein the outside surface of the sleeve or nut is marked by forging so as to form signs enabling characteristics of the sleeve or nut to be identified.

7. A method according to any one of claims 1 to 6, wherein the sleeve or nut is fabricated from a steel blank presenting an elastic limit situated in the range 200 megapascals (200 MPa) to 1000 MPa, and presenting elongation under maximum load lying in the range 1% to 10%.

8. A method according to any one of claims 1 to 7, wherein irregularities (27 to 31) are formed at the surface of a sleeve, which irregularities extend along portions of circles situated in planes perpendicular to the longitudinal axis (21) of the sleeve, or along portions of helices having the longitudinal axis (21) of the sleeve as their axes.

9. A method according to any one of claims 1 to 8, wherein the greatest dimension of the irregularities is greater than one millimeter, the depth (45) of recessed irregularities being of the order of one or several millimeters.

10. A method according to any one of claims 1 to 9, wherein an uninterrupted central rib (39) is formed at the surface of the sleeve extending along a circumference of the body of the sleeve.

11. A method according to claim 10, wherein the central rib (39) is bordered on either side by indentations (30, 31) and presents varying width.

12. A method according to claim 11, wherein the indentations bordering the central rib extend along portions of helices having the longitudinal axis of the sleeve as their axes.

13. A method according to any one of claims 1 to 12, wherein an uninterrupted rib (40, 41) is formed at each end of a sleeve, which ribs extend along a circumference of the body of the sleeve and present varying width.
